# EUROPÄISCHE PATENTSCHRIFT

(11) **EP 1 449 791 B1**
(45) Veröffentlichungstag und Bekanntmachung des Hinweises auf die Patenterteilung: **25.06.2008**
(21) Anmeldenummer: 03027918.6
(22) Anmeldetag: 21.01.2000
(51) Int. Cl.: B65D 85/10

(54) **Packung und Zuschnitt**
Package and blank
Emballage et flan

(30) Priorität: 23.03.1999 DE 19912995
(43) Veröffentlichungstag der Anmeldung: 25.08.2004
(62) Teilanmeldung aus: 00904940.4
(73) Patentinhaber: Focke & Co. (GmbH & Co. KG), 27283 Verden (DE)
(72) Erfinder: Focke, Heinz, 27283 Verden (DE); Schönberger, Hans, 27283 Verden (DE); Buse, Henry, 27374 Visselhövede (DE)
(74) Vertreter: Bolte, Erich

(56) Entgegenhaltungen:
- EP-A- 0 712 784
- EP-A- 0 891 931
- US-A- 4 779 723
- US-A- 5 464 148

## Beschreibung

Die Erfindung betrifft eine Packung für eine aus zwei Reihen mit insbesondere je fünf Zigarettenpackungen bestehende Gruppe mit einer Umhüllung aus einem einstückigen Zuschnitt zur Bildung einer großflächigen Vorderwand, einer großflächigen Rückwand, einer Bodenwand, einer Oberwand und schmaler Stirnwände, wobei die als Rundkantenpackungen mit runden aufrechten Längskanten oder als Achteckpackungen mit abgeschrägten aufrechten Längskanten ausgebildeten Zigarettenpackungen innerhalb einer Reihe mit aufrechten Schmalseiten aneinander und randseitige Schmalseiten der Zigarettenpackungen jeder Reihe an den Stirnwänden anliegen.

Gebindepackungen für Zigaretten sind in unterschiedlichen Ausführungen bekannt. Bei der Standardausführung dieses Packungstyps (US-A-5 460 321) sind alle Packungskanten im Querschnitt rechtwinklig ausgebildet. Ein Zuschnitt für diesen Packungstyp weist Faltlappen unterschiedlicher geometrischer Form für die Stirnwände auf, wobei mit einer Bodenwand verbundene Bodenlappen abgerundet und so bemessen sind, dass eine Überdeckung mit benachbarten Faltlappen der Stirnwände nicht gegeben ist.

Weiterhin sind Gebindepackungen bekannt mit Längskanten, die abgeschrägt sind (EP-A-0 769 457). Bei ebenfalls bekannten Gebindepackungen sind die Längskanten abgeschrägt oder abgerundet ausgebildet (EP-A-0 891 931).

Der Erfindung liegt die Aufgabe zugrunde, eine Packung für insbesondere Zigaretten, nämlich eine Gebindepackung, vorzuschlagen, die in ihrer Form an die Form der Zigarettenpackungen mit Rundkanten angepasst ist und die aufgrund konstruktiver Gestaltung maschinell gefertigt werden kann.

Zur Lösung dieser Aufgabe ist die erfindungsgemäße Packung durch folgende Merkmale gekennzeichnet:
a) zwischen Vorderwand bzw. Rückwand einerseits und den angrenzenden Stirnwänden andererseits verlaufende Packungskanten sind als Rundkanten oder als Schrägkanten ausgebildet unter Anpassung an die Rundkanten oder Schrägkanten der Zigarettenpackungen,
b) äußere, freiliegende Rundkanten oder Schrägkanten von Zigarettenpackungen an den Enden der Reihen liegen innen an den Rundkanten oder an den Schrägkanten an.
c) an der Bodenwand sind einander gegenüberliegend Bodenlappen) angeordnet, die entlang einer quer gerichteten Faltlinie in die Ebene der Stirnwand gefaltet sind,
d) die Länge der Faltlinie und entsprechend die Breite der Bodenlappen ist geringer als die Breite der Bodenwand,
e) an die Faltlinie schließen außerhalb des Bereichs der Bodenlappen jeweils beidseitig gerundete Ränder oder abgeschrägte Ränder als Begrenzung der Bodenwand an, wobei der Radius der gerundeten Ränder dem Radius der Rundkanten der Breite der Schrägkanten entspricht.

Bei der erfindungsgemäßen Gebindepackung werden demnach Zigarettenpackungen des Typs "Rundkantenpackung" oder des Typs "Achteckpackung" innerhalb des Gebindes positioniert, wobei ausgewählte Packungskanten ebenfalls gerundet oder abgeschrägt sind und randseitige Zigarettenpackungen mit ihren Rundkanten oder mit ihren Schrägkanten an den entsprechend positionierten Rundkanten oder Schrägkanten der Gebindepackung anliegen. Weiterhin ist diese so ausgebildet, dass Faltlappen zur Bildung der Stirnwände zwängungsfrei gefaltet werden können.

Merkmale der Unteransprüche beziehen sich auf Weiterentwicklungen der Packung.

Ausführungsbeispiele der Erfindung werden nachfolgend anhand von Zeichnungen näher erläutert. Es zeigt:
- Fig. 1: einen Zuschnitt für eine erfindungsgemäße Packung,
- Fig. 2: ein Detail des Zuschnitts gemäß Fig. 1 in vergrößerter Darstellung,
- Fig. 3: eine unter Verwendung des Zuschnitts gemäß Fig. 1 hergestellte Packung in perspektivischer Darstellung,
- Fig. 4: die Packung gemäß Fig. 3 in geöffnetem Zustand,
- Fig. 5: einen Horizontalschnitt durch die Packung gemäß Fig. 3 im Bereich einer schmalen aufrechten Stirnseite und etwa auf halber Höhe,
- Fig. 6: eine Ansicht einer schmalen Stirnwand der Packung gemäß Fig. 3.

Eine Packung 100 weist eine aus einem Zuschnitt 101 gebildete Umhüllung aus dünnem Karton oder steifem Papier auf. Tatsächlich kann jedes faltbare Material verwendet werden. Im Inneren der Packung ist eine Gruppe von Zigarettenpackungen angeordnet. Es handelt sich um Zigarettenpackungen nach Art der sogenannten Rundkantenpackungen, jeweils mit einem Klappdeckel, der an einer Rückwand der jeweiligen Zigarettenpackung angelenkt ist.

Im Zuschnitt 101 sind eine großflächige breite Vorderwand 102 und eine ebenso große Rückwand 103 durch eine lange und schmale Bodenwand 104 miteinander verbunden. Der Bodenwand 104 gegenüberliegend schließt an die Rückwand 103 ein großer Decklappen 105 und an die Vorderwand 102 ein kleiner Decklappen 106 an.

Bodenwand 104 und großer Decklappen 105 weisen jeweils eine Form entsprechend der äußeren Kontur der Packung auf und erstrecken sich somit jeweils über die volle Fläche. Der kleine Decklappen 106 erstreckt sich demgegenüber nicht über die volle Breite einer Oberwand 107 der Packung, sondern nur etwa über die halbe Breite. In der geschlossenen Packung 100 kommt der kleine Decklappen 106 unter dem großen Decklappen 105 zu liegen und ist insbesondere mit diesem verklebt. Daneben ist der kleine Decklappen 106 trapezförmig ausgebildet mit in Richtung zu seinem freien Rand 108 abnehmender Länge.

Zur Bildung der Stirnwände schließen an die große Rückwand 103 beidseitig Stirnlappen 109, 110 an. Analog dazu ist die große Vorderwand 102 beidseitig mit Verbindungsstreifen 111, 112 und die Bodenwand 104 mit Bodenlappen 113, 114 versehen. Zur Bildung der Stirnwände 115, 116 werden - nach dem Aufrichten der Vorderwand 102 und Rückwand 103 relativ zur Bodenwand 104-Verbindungsstreifen 111, 112 und Bodenlappen 113, 114 in eine gemeinsame Ebene gefaltet und dann darauf die Stirnlappen 109, 110 umgelegt bzw. gefaltet. Verbindungsstreifen 111, 112 und Bodenlappen 113, 114 sind so gestaltet, daß sie in der selben Ebene liegen können ohne einander zu überschneiden. Hierzu sind die Verbindungsstreifen im wesentlichen trapezförmig ausgebildet, zumindest mit einer den Bodenlappen benachbarten Schrägkante 117. Analog dazu weisen die Bodenlappen 113, 114 jeweils eine schräge Gegenkante 118 auf. Am ausgebreiteten Zuschnitt 101 liegt zwischen den Kanten 117, 118 ein Winkel von mindestens 90° oder mehr.

Im Bereich der Übergänge zwischen den großen Wandungen (Vorderwand 102, Rückwand 103) und den angrenzenden Stirnlappen 109, 110 sowie Verbindungsstreifen 111, 112 sind sogenannte Rundkanten 119, 120 vorgesehen. Deren Radius ist etwas größer als der Radius der Rundkanten an den als Inhalt vorgesehenen Zigarettenpackungen. Bodenwand 104 und Decklappen 105 sind mit Rundungen entsprechend dem Radius der Rundkanten 119, 120 versehen.

Die Bodenlappen 113, 114 sind in besonderer Weise gestaltet und an der Bodenwand 104 angeordnet, siehe Fig. 2. Die Bodenwand 104 schließt seitlich mit geraden Randstücken 121, 122 ab, an die jeweils beidseitig gerundete Ränder 121 anschließen. Deren Radius entspricht dem Radius der Rundkanten 119, 120.

Die Bodenlappen 113, 114 sind etwas schmaler als die Abmessungen a der geraden Randstücke 121, 122. Zwischen den Bodenlappen 113, 114 und den gerundeten Rändern 121 liegen jeweils kurze gerade Randzwischenstücke 123, 124 mit den Abmessungen b, so dass beispielsweise der Bodenlappen 114 eine Abmessung c = a - 2b in Richtung auf die Breite der Stirnwand 115 aufweist. Die Anordnung der Randzwischenstücke 123, 124 erleichtert die Herstellung der Packung in diesem Bereich. Eine Überlappung von Verbindungsstreifen 111, 112 und Bodenlappen 113, 114 wird dadurch ausgeschlossen. Dabei können die Verbindungsstreifen 111, 112 im Bereich des Übergangs zu den Rundkanten 120 ohne Konkaven, d. h. nur mit konvexem Umriss, ausgestanzt werden.

Fig. 6 zeigt die Relativanordnung von Bodenlappen 113 und Verbindungsstreifen 111 in der fertigen Packung 100. Deutlich erkennbar ist ein Spalt 125 zwischen Schrägkante 117 und Gegenkante 118. Der Spalt entspricht etwa einer Projektion der Abmessung des Randzwischenstücks 123 parallel zu den Kanten 117, 118. Ebenfalls gut sichtbar ist die verringerte Breite des Bodenlappens 113 gegenüber der Breite der Stirnwand, auch abzüglich der Rundkanten 119, 120. Schließlich ist die Trapezform des Verbindungsstreifens 111 gut erkennbar. Eine in der fertigen Packung 100 knapp unterhalb der Oberwand 107 zu liegen kommende freie Kante 126 des Verbindungsstreifens 111 ist unter einem etwas geringerem Winkel als die Schrägkante 117 schräggerichtet.

In dem Horizontalschnitt der Fig. 5 ist die Relativanordnung der Lappen 110, 114, 112 gut ersichtlich. Bodenlappen 114 und Verbindungsstreifen 112 liegen innen in der selben Ebene und sind mit dem äußeren Stirnlappen 110 verklebt. Dieser erstreckt sich über fast die volle Breite der Stirnwand 115, jedoch nicht über die Rundkante 120 hinweg. Es besteht nur eine Überlappung mit dem Verbindungsstreifen 112.

Der kleine Decklappen 106 erstreckt sich ausschließlich außerhalb der Rundkanten 120 und somit nicht über die volle Länge der Packung.

Die anhand der Fig. 1 bis 6 beschriebene "Rundkanten"-Zigarettenstange kann auch als "Achteck"-Zigarettenstange ausgeführt sein. Anstelle der Rundkanten 119, 120 sind dann zwei durch einen schmalen Streifen getrennte 45°-Faltungen vorhanden. Die in Fig. 2 gezeigten gerundeten Ränder 121 müssen ersetzt werden durch schräggerichtete (gerade) Ränder zwischen zwei 45°-Winkeln. Analog gilt dies für die Gestaltung des Decklappens 105.

Die beschriebenen Packungen können auch anders dimensioniert und für die Aufnahme anderer Gegenstände vorgesehen sein.

### Bezugszeichenliste:

- 100: Packung
- 101: Zuschnitt
- 102: Vorderwand
- 103: Rückwand
- 104: Bodenwand
- 105: großer Decklappen
- 106: kleiner Decklappen
- 107: Oberwand
- 108: freier Rand
- 109: Stirnlappen
- 110: Stirnlappen
- 111: Verbindungsstreifen
- 112: Verbindungsstreifen
- 113: Bodenlappen
- 114: Bodenlappen
- 115: Stirnwand
- 116: Stirnwand
- 117: Schrägkante
- 118: Gegenkante
- 119: Rundkanten
- 120: Rundkanten
- 121: gerundeter Rand
- 122: gerade Randstücke
- 123: Randzwischenstück
- 124: Randzwischenstück
- 125: Spalt
- 126: freie Kante

- a: Abmessung
- b: Abmessung
- c: Abmessung

## Patentansprüche

1. Packung (100) für eine aus zwei Reihen mit insbesondere je fünf Zigarettenpackungen bestehende Gruppe mit einer Umhüllung aus einem einstückigen Zuschnitt (101) zur Bildung einer großflächigen Vorderwand (102), einer großflächigen Rückwand (103), einer Bodenwand (104), einer Oberwand (107) und schmaler Stirnwände (115, 116), wobei die als Rundkantenpackungen mit runden aufrechten Längskanten oder als Achteckpackungen mit abgeschrägten aufrechten Längskanten ausgebildeten Zigarettenpackungen innerhalb einer Reihe mit aufrechten Schmalseiten aneinander und randseitige Schmalseiten der Zigarettenpackungen jeder Reihe an den Stirnwänden (115, 116) anliegen, **gekennzeichnet durch** folgende Merkmale:
a) zwischen Vorderwand (102) bzw. Rückwand (103) einerseits und den angrenzenden Stirnwänden (115, 116) andererseits verlaufende Packungskanten sind als Rundkanten oder als Schrägkanten ausgebildet unter Anpassung an die Rundkanten oder Schrägkanten der Zigarettenpackungen,
b) äußere, freiliegende Rundkanten oder Schrägkanten von Zigarettenpackungen an den Enden der Reihen liegen innen an den Rundkanten (119, 120) oder an den Schrägkanten an,
c) an der Bodenwand (104) sind einander gegenüberliegend Bodenlappen (113, 114) angeordnet, die entlang einer quer gerichteten Faltlinie (122) in die Ebene der Stirnwand (115, 116) gefaltet sind,
d) die Länge der Faltlinie (122) und entsprechend die Breite der Bodenlappen (113, 114) ist geringer als die Breite der Bodenwand (104),
e) an die Faltlinie (122) schließen außerhalb des Bereichs der Bodenlappen (113, 114) jeweils beidseitig gerundete Ränder (121) oder abgeschrägte Ränder als Begrenzung der Bodenwand (104) an, wobei der Radius der gerundeten Ränder (121) dem Radius der Rundkanten (119, 120) und die Breite der abgeschrägten Ränder der Breite der Schrägkanten entspricht.

2. Packung nach Anspruch 1, **dadurch gekennzeichnet, dass** zwischen den gerundeten Rändern (121) oder den abgeschrägten Rändern einerseits und dem Bodenlappen (113, 114) andererseits ein kurzes, geradliniges Randzwischenstück (123, 124) gebildet ist.

3. Packung nach Anspruch 1 oder 2, **gekennzeichnet durch** folgende Merkmale:
a) die Stirnwände (115, 116) sind jeweils aus an die Rückwand (103) oder an die Vorderwand (102) anschließenden, einander gegenüberliegenden Stirnlappen (109, 110) und aus an die Vorderwand (102) oder an die Rückwand (103) anschließenden Verbindungsstreifen (111, 112) gebildet,
b) die Stirnlappen (109, 110) einerseits und die Verbindungsstreifen (111, 112) andererseits schließen mit Rundkanten (119, 120) oder mit Schrägkanten an die jeweils zugeordnete großflächige Wand, nämlich Vorderwand (102) oder Rückwand (103), an.

4. Packung nach Anspruch 3, **dadurch gekennzeichnet, dass** sich die insbesondere rechteckigen Stirnlappen (109, 110) als außenliegender Decklappen der Stirnwand (115, 116) nur im Bereich der ebenen Stirnwand (115, 116) erstrecken und vor der anschließenden Rundkante (119, 120) oder Schrägkante enden.

## Claims

1. A pack (100) for a group of cigarette packs comprising two rows with in particular five cigarette packs each with a wrapper made from a single-piece blank (101) for the formation of a large-surface front wall (102), a large-surface rear wall (103), a base wall (104), a top wall (107) and narrow end walls (115, 116), the cigarette packs - configured as round-corner packs with round upright longitudinal edges or as octagonal packs having bevelled upright longitudinal edges - within a row butting against one another by way of their upright narrow sides and the marginal narrow sides of the cigarette packs of each row butting against the end walls (115, 116), **characterized by** the following features:
a) pack edges running between front wall (102) or rear wall (103), on one hand, and the adjacent end walls (115, 116), on the other hand, are configured as round edges or as bevelled edges conforming to the round edges or bevelled edges of the cigarette packs,
b) outer, exposed round edges or bevelled edges of cigarette packs at the end of the rows abut the inner side of the round edges (119, 120) or of the bevelled edges,
c) arranged on the base wall (104) are mutually opposing base tabs (113, 114) that are folded along a transverse folding line (122) into the plane of the end wall (115, 116),
d) the length of the folding line (122) and, correspondingly, the width of the base tabs (113, 114) is smaller than the width of the base wall (104),
e) adjoining the folding line (122) outside the region of the base tabs (113, 114) are in each case rounded borders (121), which rounded on both sides, or bevelled borders as a delimitation of the base wall (104), with the radius of the rounded borders (121) corresponding to the radius of the round edges (119, 120) and the width of the bevelled borders corresponding to the width of the bevelled edges.

2. The pack according to Claim 1, **characterized in that** a short, rectilinear intermediate border portion (123, 124) is formed between the rounded borders (121) or the bevelled border, on one hand, and the base tab (113, 114), on the other hand.

3. The pack according to Claim 1 or 2, **characterized by** the following features:
a) the end walls (115, 116) are each formed by mutually opposite end tabs (109, 110), which adjoin the rear wall (103) or the front wall (102), and by connecting strips (111, 112), which adjoin the front wall (102) or the rear wall (103),
b) the end tabs (109, 110), on one hand, and the connecting strips (111, 112), on the other hand, adjoin the respectively associated large-surface wall, namely front wall (102) or rear wall (103), by way of round edges (119, 120) or of bevelled edges.

4. The pack according to Claim 3, **characterized in that** the in particular rectangular end tabs (109, 110) extend as outer cover tabs of the end wall (115, 116) only in the region of the flat end wall (115, 116) and end before the adjoining round edge (119, 120) or bevelled edge.

## Revendications

1. Emballage (100) pour un groupe constitué de deux rangées ayant en particulier chacune cinq paquets de cigarettes avec une enveloppe constituée d'une découpe d'une seule pièce (101) de manière à former une paroi avant de grande surface (102), une paroi arrière de grande surface (103), une paroi de fond (104), une paroi supérieure (107) et des parois frontales minces (115, 116), dans lequel les paquets de cigarettes se présentant sous la forme de paquets à arêtes arrondies avec des arêtes longitudinales verticales arrondies ou sous forme de paquets octogonaux avec des arêtes longitudinales verticales biseautées s'appuient l'un contre l'autre par leurs côtés minces verticaux, à l'intérieur d'une rangée, et les côtés minces marginaux des paquets de cigarettes de chaque rangée s'appuient sur les parois frontales (115, 116), **caractérisé en ce que** :
a) les arêtes de l'emballage s'étendant entre la paroi avant (102) ou la paroi arrière (103), d'une part, et les parois frontales adjacentes (115, 116), d'autre part, se présentent sous la forme d'arêtes arrondies ou d'arêtes obliques, de manière à s'adapter aux arêtes arrondies ou aux arêtes obliques des paquets de cigarettes,
b) les arêtes arrondies ou les arêtes obliques externes dégagées de paquets de cigarettes aux extrémités des rangées s'appuient à l'intérieur sur les arêtes arrondies (119, 120) ou sur les arêtes obliques,
c) sur la paroi de fond (104) sont agencées des pattes de fond opposées l'une à l'autre (113, 114), qui sont pliées le long d'une ligne de pliage orientée transversalement (122) dans le plan de la paroi frontale (115, 116),
d) la longueur de la ligne de pliage (122) et, en conséquence, la largeur des pattes de fond (113, 114) sont inférieures à la largeur de la paroi de fond (104), et
e) des bords respectivement arrondis des deux côtés (121) ou des bords biseautés jouxtent la ligne de pliage (122) en dehors de la zone des pattes de fond (113, 114) comme limitation de la paroi de fond (104), le rayon des bords arrondis (121) correspondant au rayon des arêtes arrondies (119, 120) et la largeur des bords biseautés correspondant à la largeur des arêtes obliques.

2. Emballage selon la revendication 1, **caractérisé en ce qu'**une pièce intermédiaire marginale rectiligne courte (123, 124) est formée entre les bords arrondis (121) ou les bords biseautés, d'une part, et la patte de fond (113, 114), d'autre part.

3. Emballage selon la revendication 1 ou 2, **caractérisé en ce que** :
a) les parois frontales (115, 116) sont respectivement formées à partir des pattes frontales (109, 110), opposées l'une à l'autre, jouxtant la paroi arrière (103) ou la paroi avant (102) et des bandes d'assemblage (111, 112) jouxtant la paroi avant (102) ou la paroi arrière (103), et
b) les pattes frontales (109, 110), d'une part, et les bandes d'assemblage (111, 112), d'autre part, jouxtent par des arêtes arrondies (119, 120) ou des arêtes obliques la paroi de grande surface respectivement associée, à savoir la paroi frontale (102) ou la paroi arrière (103).

4. Emballage selon la revendication 3, **caractérisé en ce que** les pattes frontales en particulier rectangulaires (109, 110) s'étendent, sous forme de pattes couvrantes de la paroi frontale (115, 116) situées à l'extérieur, seulement dans la zone de la paroi frontale plane (115, 116) et se terminent avant l'arête ronde (119, 120) ou l'arête oblique adjacente.
